# EUROPÄISCHE PATENTSCHRIFT

(11) **EP 4 289 574 B1**
(45) Veröffentlichungstag und Bekanntmachung des Hinweises auf die Patenterteilung: **14.01.2026**
(21) Anmeldenummer: 23173551.5
(22) Anmeldetag: 16.05.2023
(51) Int. Cl.: B26B 5/00

(54) **MESSER**
KNIFE
COUTEAU

(30) Priorität: 08.06.2022 DE 102022114415
(43) Veröffentlichungstag der Anmeldung: 13.12.2023
(73) Patentinhaber: Martor KG, 42653 Solingen (DE)
(72) Erfinder: Frohne-Brinkmann, Norbert, 42369 Wuppertal (DE); Weigle, Björn, 40593 Düsseldorf (DE)
(74) Vertreter: Roche, von Westernhagen & Ehresmann

(56) Entgegenhaltungen:
- WO-A1-2014/089369
- US-A1- 2015 013 171
- US-A1- 2019 224 861
- US-A1- 2020 122 346

## Beschreibung

Ein solches Messer ist aus offenkundiger Vorbenutzung bekannt. Es umfasst ein Gehäuse sowie einen in dem Gehäuse zwischen einer Sicherheitsposition und wenigstens einer Schneidposition bewegbaren Klingenträger. Eine Feder belastet den Klingenträger in die Sicherheitsposition. In der Schneidposition tritt die Klinge aus einer vorderen Gehäuseöffnung aus und steht mit einer Klingenaustrittslänge über das Gehäuse vor, so dass ein Schneidvorgang möglich ist. Die Klingenaustrittslänge ist durch Vorschieben des Klingenträgers an einem Betätigungsteil einstellbar. Während des Schneidvorgangs musste der Klingenträger in der Schneidposition gehalten werden.

Die US 2019/0224861 A1 betrifft ein Messer mit einem Gehäuse und einem federbelasteten Klingenträger mit einer Klinge wobei die Klinge in eine in das Gehäuse zurückgezogene Sicherheitsposition sowie in eine Schneidposition bewegbar ist, in welcher die Klinge aus dem Gehäuse vorsteht. Eine Feder belastet den Klingenträger in die Sicherheitsposition. Der Klingenträger ist in der Schneidposition verriegelbar und kann mit einem Entriegelungsknopf 62 entriegelt werden.

In Die WO 2014/089369 A1 ist ein Skalpell-Messer beschrieben, welches ein Gehäuse mit einem dazu relativbeweglichen Klingenträger aufweist. Der Klingenträger sowie eine daran gehalterte Klinge werden von einer Feder in das Gehäuse belastet. In einer Schneidposition, in welcher die Klinge aus dem Gehäuse ragt, kann der Klingenträger arretiert werden.

In US 5,813,121 ist ein Messer mit einem Gehäuse und einem in dem Gehäuse verschiebbar gelagerten Klingenträger. Der Klingenträger ist zwischen einer hinteren und einer vorderen Position bewegbar. In der
Es war Aufgabe der Erfindung ein Messer zu schaffen, dass in Bezug auf seine Handhabung weiter verbessert ist.

Die Aufgabe wurde gelöst durch ein Messer mit den Merkmalen des Anspruchs 1.

Das Messer umfasst ein Gehäuse. An dem Gehäuse ist ein Klingenträger, in welchem eine Klinge befestigbar ist, zwischen einer Sicherheitsposition, in welcher der Klingenträger derart in einer hinteren Position angeordnet ist, dass die Klinge nicht über von dem Gehäuse gebildete Schutzmittel vorragt und wenigstens einer Schneidposition, in welcher die Klinge - d.h. auch eine Schneide der Klinge - über die Schutzmittel vorsteht, bewegbar. In der Schneidposition ist ein Schneidvorgang durchführbar. Schutzmittel sind im Sinne der Erfindung Mittel, die verhindern, dass der Benutzer mit der Schneide der Klinge in Kontakt gerät und sich daran verletzen kann.

Federmittel sind zwischen dem Gehäuse und dem Klingenträger angeordnet und belasten den Klingenträger in die Sicherheitsposition. Der Klingenträger umfasst erste Arretiermittel, die mit zweiten Arretiermitteln lösbar in Eingriff bringbar sind, die an dem Gehäuse ausgebildet sind, um den Klingenträger in der Sicherheitsposition und / oder in wenigstens einer Schneidposition zu arretieren. Die Arretiermittel bilden eine Verriegelung, mit welcher der Klingenträger in wenigstens zwei Schneidpositionen verriegelt werden kann.

Ein Vorteil der erfindungsgemäßen Merkmalskombination besteht darin, dass der Klingenträger in wenigstens zwei Schneidpositionen verriegelbar ist und daher nicht entgegen der Kraft der Feder gehalten werden muss. Zudem erlaubt die Verriegelung z.B. eine Sicherung des Klingenträgers in der Sicherheitsposition.

Die ersten Arretiermittel umfassen wenigstens einen zwischen einer Riegelposition und einer Löseposition bewegbaren Riegel. In der Riegelposition ist eine Bewegung des Klingenträgers arretiert, er kann sich daher nicht in eine von zwei entgegengesetzten Bewegungsrichtungen seiner Bewegungsbahn bewegen. In der Löseposition ist der Klingenträger frei in beide Bewegungsrichtungen bewegbar. Die Arretiermittel können mehr als einen Riegel, z.B. zwei Riegel, umfassen.

Der Riegel ist z.B. translatorisch zwischen der Riegelposition und der Löseposition bewegbar, geführt. Beispielsweise ist der Riegel auf einer Bahn bewegbar, die wesentliche Bewegungsanteile aufweist, die quer zu den Bewegungsrichtungen des Klingenträgers gerichtet ist. Der Riegel ist z.B. auf einer geraden oder einer gekrümmten Bewegungsbahn geführt.

Die zweiten Arretiermittel umfassen wenigstens zwei Riegelsitze. Die zweiten Arretiermittel umfassen z.B. eine Vielzahl von Riegelsitzen. Der Klingenträger ist dann mit verschiedenen Klingenaustrittslängen arretierbar. Jeder Riegelsitz entspricht z.B. einer bestimmten Klingenaustrittslänge mit der Maßgabe, dass in wenigstens einer Sicherheitsposition die Klingenaustrittslänge null ist. Der Riegelsitz ist z.B. von einer Aussparung oder einem Vorsprung des Gehäuses gebildet. Die Aussparung oder der Vorsprung bildet z.B. Widerlagerflächen für den Riegel aus, so dass eine Bewegung des Klingenträgers verhindert wird. Der Riegel weist z.B. eine Komplementärstruktur auf, die in der Riegelposition formschlüssig mit dem Riegelsitz in Eingriff steht.

Das Gehäuse umfasst eine langlochartige Lateralöffnung, die sich in Bewegungsrichtung des Klingenträgers erstreckt, wobei die Lateralöffnung von einer Verbindung zwischen dem Klingenträger und einem Betätigungsteil durchgriffen ist. Der Klingenträger ist mittels der Lateralöffnung einfach betätigbar. Die Lateralöffnung erstreckt sich in Bewegungsrichtung des Klingenträgers. Das Betätigungsteil ist z.B. mit dem Klingenträger bewegungsverbunden.

Die zweiten Arretiermittel sind der Lateralöffnung benachbart und in Bewegungsrichtung des Klingenträgers versetzt angeordnet. Es ist dann möglich, den Klingenträger in der eingestellten Position zu arretieren. Die Arretierung ist einfach durchführbar, da die ersten Arretiermittel und die zweiten Arretiermittel nahe beieinanderliegen.

Die zweiten Arretiermittel sind von außen sichtbar an dem Gehäuse angeordnet.

Der Benutzer kann die Arretierung in diesem Fall visuell nachverfolgen. Es ist somit leicht möglich festzustellen, ob die Riegelposition sicher eingestellt ist. Auf diese Weise wird die Sicherheit des Messers erhöht, da es weniger leicht zu Scheinverriegelungen kommen kann. Die Ausführungsform bietet z.B. auch die Möglichkeit, eine Skala an dem Gehäuse vorzusehen, an welcher die Klingenaustrittslänge ablesbar ist. Das Einstellen einer gewünschten Klingenaustrittslänge ist damit leichter möglich.

Die ersten Arretiermittel sind z.B. mit einer Sicherungsvorrichtung arretierbar sind. Eine Sicherungsvorrichtung kann die ersten Arretiermittel arretieren, um eine ungewolltes lösen des Riegels aus den zweiten Arretiermitteln zu verhindern. Die Sicherungsvorrichtung weist z.B. ein Blockiermittel auf, das z.B. auf einer Bahn bewegbar ist, auf der die Blockiermittel bewegbar sind. Die Bahn ist z.B. mit einem Rastsitz versehen, in welchen die Blockiermittel in der Riegelposition einrasten. Um die ersten Arretiermittel dann in die Löseposition zu verstellen und dabei die Blockiermittel aus dem Rastsitz zu bewegen, muss eine zusätzliche Kraft aufgewendet werden.

Die Kraftrichtung zum Lösen der Blockiermittel aus dem Rastsitz ist z.B. unterschiedlich von der Bewegungsrichtung der ersten Arretiermittel zwischen der Riegelposition und der Löseposition. Eine Kraft, die auf den Riegel in Richtung der Löseposition wirkt, kann so den Riegel nicht unbeabsichtigt in die Löseposition bewegen. Das Blockiermittel ist z.B. aus Metall gefertigt, um eine Abnutzung oder Verformung und den damit einhergehenden evtl. Funktionsausfall zu verhindern.

Die ersten Arretiermittel umfassen z.B. ein Druckstück als Blockiermittel, welches mit dem Riegel bewegungsverbunden ist und von Federmitteln gegen eine Sicherungsfläche des Klingenträgers belastet ist. Der Riegel kann sich nicht ohne Weiteres aus der Riegelposition lösen, weil das Druckstück zum Lösen des Riegels z.B. über eine Schwelle oder einen Absatz hinwegbewegt werden muss.

Die Sicherungsfläche umfasst z.B. wenigstens einen Positionsbereich für das Druckstück. Für die Riegelposition und für die Löseposition sind z.B. Positionsbereiche vorgesehen. D.h., dass der Riegel nicht ohne Weiteres aus der Position herausbewegbar ist. Z.B. ist ein Wiederstand zu überwinden, um den Riegel zwischen der Riegelposition und der Löseposition zu verstellen.

Wenigstens ein erster Positionsbereich ist z.B. mittels einer Schwelle oder einer Stufe von einem zweiten Positionsbereich separiert und wobei bei der Bewegung zwischen dem ersten Positionsbereich und dem zweiten Positionsbereich die Schwelle bzw. die Stufe überwunden werden muss. Wie oben erwähnt, kann die Kraftrichtung zum Überwinden der Stufe unterschiedlich von der Kraftrichtung zum Verstellen des Riegels sein. Anstelle einer Stufe ist z.B. alternativ eine Schräge zwischen dem ersten Positionsbereich und dem zweiten Positionsbereich ausgebildet.

Das Gehäuse bildet z.B. Führungsmittel zur Führung des Klingenträgers aus. Beispielsweise bildet das Gehäuse Führungsstrukturen zur Führung des Klingenträgers samt der Klinge aus. Z.B. ist die Führung in Bezug auf einen Teil des Gehäuses von einem anderen Material gebildet. Z.B. ist die Klinge und ggf. ein Teil des Klingenträgers in einer Metallführung geführt. Die Führungsmittel können z.B. durch Befestigung oder durch Umspritzen mittels Kunststoff miteinander verbunden sein.

Das Gehäuse umfasst z.B. eine Führungsschiene als Führungsmittel, in welcher der Klingenträger geführt ist. Die Führungsschiene kann z.B. die Klinge im Wesentlichen führen. Sie kann z.B. als Metallteil ausgebildet sein. Andere geeignete Materialien sind aber alternativ ebenfalls verwendbar. Die Führungsschiene ist z.B. derart ausgebildet, dass der Benutzer die Schneide der Klinge nicht berühren kann, wenn die Schneide innerhalb der Führungsschiene angeordnet ist. Die Führungsschiene hat somit auch eine Sicherheitsfunktion.

An dem Gehäuse kann ein Verschließteil gehalten sein, mit welchem eine hintere Öffnung der Führungsschiene blockierbar ist. Das Verschließteil ist z.B. zwischen einer Offenstellung und einer Schließstellung bewegbar. Für die Entnahme des Klingenträgers kann das Verschließteil z.B. in die Offenstellung bewegt werden. In der Schließstellung kann der Klingenträger die hintere Öffnung nicht passieren.

Das Gehäuse umfasst z.B. einen Mantelbereich, von welchem die Führungsschiene wenigstens teilweise aufgenommen ist. Zur besseren Handhabbarkeit bildet der Mantelbereich z.B. einen Griffbereich aus, an welchem das Messer gehalten werden kann. Der Mantelbereich ist z.B. aus Kunststoff gebildet. Z.B. ist die Führungsschiene mit Kunststoff umspritzt oder die Führungsschiene wird in einen Mantelbereich eingepresst. Auch bei der zuletzt erwähnten Ausführung kann der Mantelbereich aus Kunststoff gebildet sein. Das erlaubt ein einfaches Herstellen und eine flexible Formgebung des Messers.

Die zweiten Arretiermittel sind z.B. in dem Mantelbereich und / oder in der Führungsschiene ausgebildet. Wenn die zweiten Arretiermittel in dem Mantelbereich ausgebildet sind, sind diese auf einfache Weise mit dem Mantelbereich formbar. Bei einer Ausbildung der zweiten Arretiermittel in der Führungsschiene sind diese z.B. benachbart der Lateralöffnung angeordnet. Die vorerwähnte Ausbildung an dem Mantelbereich oder in der Führungsschiene erleichtert die visuelle Wahrnehmbarkeit der zweiten Arretiermittel.

Ein Federende der Feder ist z.B. mit Kupplungsmitteln verbunden, welche mit Kupplungsmitteln des Klingenträgers in Eingriff bringbar sind. Z.B. ist die Feder mit einem Endbereich an dem Gehäuse und mit einem anderen Endbereich an einem Schlitten gehalten. Der Schlitten umfasst Kupplungsmittel, die mit Kupplungsmitteln des Klingenträgers lösbar in Eingriff bringbar sind. Die Kupplungsmittel können z.B. derart ausgebildet sein, dass bei einer Bewegung des Klingenträger in Richtung der Schneidposition eine Mitnahme des Schlittens und damit des daran befestigten Federendes erfolgt, wobei die Feder gespannt wird. Es ist dann leicht möglich, den Klingenträger von der Feder zu entkoppeln und z.B. für einen Klingenwechsel, dem Gehäuse zu entnehmen.

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halber - auch soweit unterschiedliche Ausführungsbespiele betroffen sind - gleiche oder vergleichbare Teile oder Elemente oder Bereiche mit gleichen Bezugszeichen, teilweise unter Hinzufügung kleiner Buchstaben, bezeichnet.

Merkmale, die nur in Bezug zu einem Ausführungsbeispiel beschrieben sind, können im Rahmen der Erfindung auch bei jedem anderen Ausführungsbeispiel der Erfindung vorgesehen werden. Derartig geänderte Ausführungsbeispiele sind - auch wenn sie in den Zeichnungen nicht dargestellt sind - von der Erfindung mit umfasst.

Alle offenbarten Merkmale sind für sich erfindungswesentlich. In die Offenbarung der Anmeldung wird hiermit auch der Offenbarungsinhalt der zugehörigen Prioritätsunterlagen (Abschrift der Voranmeldung) sowie der zitierten Druckschriften und der beschriebenen Vorrichtungen des Standes der Technik vollinhaltlich mit einbezogen, auch zu dem Zweck, einzelne oder mehrere Merkmale dieser Unterlagen in einen oder in mehrere Ansprüche der vorliegenden Anmeldung mit aufzunehmen.

### Es zeigen:

Fig. 1 eine Seitenansicht des Messers in der Sicherheitsposition,
Fig. 2 eine Seitenansicht in einer ersten Schneidposition, wobei die Verriegelungsvorrichtung sich in der Löseposition befindet,
Fig. 3 eine Seitenansicht gemäß Fig. 2, wobei die Verriegelungsvorrichtung in die Riegelposition eingestellt ist,
Fig. 4 eine Seitenansicht in einer zweiten Schneidposition, wobei die Verriegelungsvorrichtung sich in der Löseposition befindet,
Fig. 5 eine Seitenansicht gemäß Fig. 4, wobei die Verriegelungsvorrichtung sich in der Riegelposition befindet,
Fig. 6 eine Explosionsdarstellung des Messers, wobei der Mantelbereich des Messers nicht dargestellt ist,
Fig. 7 eine Explosionsdarstellung des Klingenträgers,
Fig. 8 eine perspektivische Darstellung des Messers, wobei der Mantelbereich nicht dargestellt ist und der Klingenträger von der Führungsschiene demontiert ist,
Fig. 9 eine Seitenansicht des Messers gemäß Fig. 8,
Fig. 10 eine Schnittansicht gemäß Schnittlinie A - A in Fig. 9,
Fig. 11 eine Seitenansicht des Messers gemäß Fig. 1, wobei der Mantelbereich nicht dargestellt ist und die Verriegelungsvorrichtung sich in der Löseposition befindet,
Fig. 12 eine Schnittansicht gemäß Schnittlinie B - B in Fig. 11,
Fig. 13 eine Seitenansicht des Klingenträgers und des Schlittens,
Fig. 14 eine Schnittansicht gemäß Schnittlinie C - C in Fig. 13,
Fig. 15 eine Seitenansicht des Messers gemäß Fig. 4, wobei der Mantelbereich und das Verschließteil nicht dargestellt sind,
Fig. 16 eine Schnittansicht gemäß Schnittlinie D - D in Fig. 15,
Fig. 17 eine Schnittansicht gemäß Schnittlinie E - E in Fig. 5,
Fig. 18 eine Schnittansicht gemäß Schnittlinie F - F in Fig. 4.

Ein Messer insgesamt ist in den Fig. mit dem Bezugszeichen 10 bezeichnet. Das Messer umfasst ein Gehäuse 11 mit einem Mantelbereich 12 sowie einer Führungsschiene 13, die von dem Mantelbereich 12 teilweise umgeben ist.

In Fig. 1 ist eine Seitenansicht des Messers dargestellt. Es ist erkennbar, dass die Führungsschiene 13 C-förmig ausgebildet ist und Falzen 24a und 24b mit freien Enden 40a und 40b aufweist, welche zwischen sich eine Lateralöffnung 23 ausbilden. Wenn sich eine Klinge 16 vollständig in der Führungsschiene 13 befindet, ist eine Schneide 39 für den Benutzer unzugänglich. Die Klinge 16 ist zwischen einer Wand 24 und den Falzen 24a und 24b geführt.

Das Gehäuse 11 umfasst ferner den Mantelbereich 12, welcher einen Griffbereich bildet, an welchem das Messer 10 gegriffen werden kann. Der Mantelbereich 12 spart die Lateralöffnung 23 sowie einen Bewegungsbereich einer Betätigung 15 für einen Klingenträger 14 aus, in welchem die Klinge 16 gelagert ist. Benachbart dem freien Ende 40a sind in dem Mantelbereich 12 des Gehäuses 11 eine Vielzahl zweiter Arretiermittel 18 entlang der Lateralöffnung 23 versetzt ausgebildet. Die zweiten Arretiermittel 18 haben bei dem vorliegenden Beispiel die Form von Aussparungen 32. Die Aussparungen 32 weisen gegenüberliegende Widerlagerflächen 41a, 41b auf.

An einem hinteren Endbereich 25 weist das Gehäuse 11 ein Verschließteil 21 auf, mit welchem eine in Fig. 1 nicht dargestellte hintere Öffnung der Führungsschiene 13 verschließbar ist. Das Verschließteil 21 bildet mit dem Gehäuse 11 Schwenkgelenke 30a und 30b. Auf diese Weise ist das Verschließteil 21 zwischen einer Schließposition, in welcher der Zugang zu der hinteren Öffnung blockiert ist, und einer Offenposition, in welcher die hintere Öffnung passierbar ist, schwenkbar. Mittels eines Gehäuseriegels 22 des Verschließteils 21, welcher mit Verriegelungsmitteln an dem Mantelbereich 12 zusammenwirkt, kann die Schließposition verriegelt und entriegelt werden.

In der Führungsschiene 13 ist die Klinge 16 sowie ein Teil des Klingenträgers 14 in die Richtungen x1 und x2 bewegbar geführt. Mittels der Betätigung 15, die mit dem Klingenträger 14 verbunden oder von diesem ausgebildet ist, kann der Klingenträger 14 von dem Benutzer in die Richtungen x1 und x2 relativ zu dem Gehäuse 11 verstellt werden. Bei der Bewegung wird der Klingenträger 14 von der Führungsschiene 13 geführt. Auf diese Weise sind - je nachdem, wie weit der Klingenträger 14 in Richtung x1 bewegt wird - unterschiedliche Klingenaustrittslängen I einstellbar, wobei mit "I" die Klingenlänge bezeichnet ist, die über einen vorderen Rand 42 der Führungsschiene 13 hinausragt (siehe die Fig. 2 bis 5). Die Klinge 16 tritt dabei aus einer vorderen Öffnung 20 an einem vorderen Endbereich 19 des Gehäuses 11 aus.

Eine Feder 26 (in Fig. 1 nicht erkennbar, siehe Fig. 2) belastet den Klingenträger 14 in Richtung x2 in die in Fig. 1 dargestellte Sicherheitsposition, in welcher eine Schneide 39 der Klinge 16 für den Benutzer nicht zugänglich ist. Die Feder 26 ist mit einer Befestigung 27 an dem Gehäuse 11 befestigt und bildet eine Befestigung 28 mit einem Schlitten 29. Die Befestigung 28 und der Schlitten 29 sind in Fig. 2 nicht zu sehen. Sobald die von dem Benutzer aufgebrachte Kraft in Richtung x1, welche den Klingenträger 14 in einer Schneidposition hält, nachlässt, wird der Klingenträger 14 von der Feder 26 in Richtung x2 in die Sicherheitsposition gezogen.

Mit einer Verriegelungsvorrichtung mit ersten Arretiermitteln 17 des Klingenträgers 14 sowie mit zweiten Arretiermitteln 18 des Gehäuses 11 kann der Klingenträger 14 in einer von einer Vielzahl von Arretierpositionen relativ zu dem Gehäuse 11 festgelegt werden. Die ersten Arretiermittel 17 umfassen eine zwischen einer Riegelposition und einer Löseposition bewegbaren Riegel 31. In der Riegelposition ist der Riegel 31 in Eingriff mit einer der Aussparungen 32. In der Riegelposition ist eine Bewegung des Klingenträgers 14 in eine der Richtungen x1 und x2 nicht möglich. In der Löseposition befindet sich der Riegel 31 außer Eingriff mit den Aussparungen 32.

Da sich die Aussparungen 32 seitlich der Bewegungsbahn des Klingenträgers 14 befinden, muss der Riegel 31 lediglich eine geringe Strecke zwischen der Riegelposition und der Löseposition zurücklegen. Wie in Fig. erkennbar, weist der Riegel 31 eine gekrümmte Längsmittelachse auf und ist auf einer entsprechend leicht gekrümmten Bahn zwischen der Riegelposition und der Löseposition bewegbar. Das hat den Vorteil, dass sich der Riegel 31 ergonomisch vorteilhaft bewegen lässt und optisch einen eigenartigen Eindruck vermittelt.

Gemäß Fig. 1 ist der Klingenträger 14 in der Sicherheitsposition angeordnet. Die Verriegelungsvorrichtung befindet sich in der Riegelposition. D.h., der Klingenträger 14 kann nicht in Richtung x1 in die Schneidposition bewegt werden. Eine Bewegung in Richtung x2 ist aus der Sicherheitsposition ohnehin nicht möglich, da Anschlagmittel des Klingenträgers 14 sowie des Verschließteils 21 das verhindern, solange sich das Schließteil 21 in der Schließposition befindet. Damit der Klingenträger 14 bewegbar ist, muss der Riegel 31 in die Löseposition gemäß Fig. 2 verstellt werden.

Die Verriegelungsvorrichtung 50 (siehe die Fig. 17 und 18) umfasst eine Sicherungsvorrichtung 62 für den Riegel 31 in der Riegelposition. Damit wird verhindert, dass sich der Riegel 31 unbeabsichtigt von der Riegelposition in die Löseposition bewegt. Die Sicherungsvorrichtung 62 umfasst ein Druckstück 33, welches von einer Feder 35 in Richtung z1 gegen eine Sicherungsfläche 36 belastet wird. Die Sicherungsfläche 36 umfasst Positionsbereiche 37 und 38, welche mit einer Stufe 43 voneinander separiert sind. Das Druckstück 33 ist mit dem Riegel 31 bewegungsverbunden, so dass es sich bei einer Bewegung des Riegels 31 von der Riegelposition in die Löseposition von dem Positionsbereich 37 in den Positionsbereich 38 (siehe Fig. 18) bewegt. Dabei muss das Druckstück 33 die Stufe 43 unter Bewegung in Richtung z2 entgegen der Federkraft der Feder 35 überwinden, wofür ein erhöhter Kraftaufwand beim Verstellen des Riegels 31 notwendig ist. Ein unbeabsichtigtes Verstellen wird dadurch verhindert.

In Fig. 6 sind die Führungsschiene 13 des Gehäuses 11, der Klingenträger 14 sowie ein Schlitten 29 perspektivisch dargestellt. Der Mantelbereich 12, das Verschließteil 21 sowie die Klinge 16 sind in Fig. 6 nicht gezeigt. Der Schlitten 29 umfasst einen Mitnehmer 53, der ein Kupplungselement bildet, welches mit einem Kupplungselement des Klingenträgers 14 zusammenwirkt. Mit der an dem Schlitten 29 ausgebildeten Befestigung 28 kann ein Endbereich der Feder 26 an dem Schlitten 29 befestigt werden. In der Führungsschiene 13 ist ein Langloch 54 erkennbar, dessen Funktion weiter unten erläutert wird.

Fig. 7 zeigt eine Explosionsdarstellung des Klingenträgers 14. Der Klingenträger 14 umfasst ein Oberteil 44 sowie ein Unterteil 45. Der Oberteil 44 weist die Betätigung 15 auf. Ferner ist an dem Oberteil 44 der Riegel 31 sowie das Druckstück 33 bewegbar in dem Riegelsitz 34 gelagert. Die Feder 35 zur Belastung des Druckstücks 33 ist in Fig. 7 nicht dargestellt. An dem Oberteil 44 sind außerdem Haltemittel 46, hier in Form von Rastarmen, gehalten, die mit dem Unterteil 45 zusammenwirken.

Ein Vorsprung 47 des Oberteils 44 umfasst Widerlagerflächen 52, von denen in Fig. 7 lediglich eine Widerlagerfläche 52 zu erkennen ist. Die Widerlagerflächen 52 untergreifen die Falzen 24a und 24b, um eine Schwenkbewegung des Oberteils 44 relativ zu dem Unterteil 45 zu verhindern, wenn sich der Klingenträger 14 in der Führungsschiene 13 befindet.

Der Unterteil 45 umfasst Gegenhaltemittel 48, hier in Form einer Rastachse, die zum Eingriff mit den Haltemitteln 46 bestimmt sind, um den Oberteil 44 mit dem Unterteil 45 schwenkbar aneinander zu halten. Der Unterteil 45 ist mit einer Aussparung 49 zur Aufnahme des Vorsprungs 47 versehen. Formschlussmittel 51 sind zur formschlüssigen Halterung der Klinge 16 an dem Unterteil 45 ausgebildet. Die Formschlussmittel 51 haben in diesem Ausführungsbeispiel die Gestalt eines Zapfens, welcher geeignet ist, in eine Aussparung der Klinge 16 einzugreifen.

Die Klinge 16 kann zwischen einer Auflagefläche 55 des Unterteils 45 sowie einer nicht dargestellten Fläche des Oberteils 44 gehalten werden, wenn sich der Klingenträger 14 in einer Halteposition befindet. Die Bewegung des Klingenträgers 14 in eine Wechselposition ist lediglich möglich, wenn der Klingenträger 14 zuvor der Führungsschiene 13 entnommen wurde.

In Fig. 8 ist der Schlitten 29 derart an einer Unterseite der Führungsschiene 13 gehalten, dass der Mitnehmer 53 das Langloch 54 durchgreift und in die Bewegungsbahn des Klingenträgers 14 vorsteht. Das Langloch 54 gibt kulissenartig die Bewegungsbahn des Mitnehmers 53 und damit auch des mit dem Mitnehmer 53 verbundenen Schlittens 29 vor. Durch eine Öffnung 56 an dem hinteren Endbereich 25 der Führungsschiene 13 kann der Klingenträger 14 in Richtung x1 in die Führungsschiene 13 eingesetzt werden. Gerät eine Mitnehmerfläche des Klingenträgers 14 mit dem Mitnehmer 53 in Kontakt, wird bei weiterer Bewegung des Klingenträgers 14 in Richtung x1 die Feder 26 gespannt und auf den Klingenträger 14 wirkt eine Kraft in Richtung x2.

Gemäß Fig. 9 ist der Schlitten 29 an der Führungsschiene 13 montiert. Der Mantelbereich 12 des Messers 10 ist der Übersicht halber nicht dargestellt. Der Klingenträger 14 ist demontiert und kann in Richtung x1 in die Führungsschiene 13 eingeschoben werden. Die Widerlagerflächen 52 des Klingenträgers 14 untergreifen dann Führungsflächen 57 der Führungsschiene 13 (siehe Fig. 10) und verhindern eine Bewegung des Klingenträgers 14 in die Offenposition.

In Fig. 10 ist die Mitnahmefläche 58 an dem Klingenträger 14 zu erkennen, die mit dem Mitnehmer 53 des Schlittens zusammenwirkt. Der Schlitten 29 ist ausgebildet, um an einer Unterfläche 59 der Führungsschiene 13 entlangzugleiten. In Fig. 10 sind die erste Befestigung 27, mit welcher die Feder 26 mit der Führungsschiene verbunden ist und die zweite Befestigung 28 der Feder 26 an dem Schlitten 29 zu sehen. Es ist vorstellbar, dass die Feder 26 gespannt wird, wenn sich der Mitnehmer 53 in Richtung x1 bewegt. Im vorliegenden Beispiel ist die Befestigung 27 von einem Hakenelement der Führungsschiene gebildet, in welche eine Öse der Feder 26 eingehängt wird. Die Befestigung 28 ist von einem Hakenelement des Schlittens 29 gebildet, an welchem eine Öse eines anderen Endbereichs der Feder 26 eingehängt wird.

Gemäß Fig. 11 ist der Klingenträger 14 in der Führungsschiene 13 montiert. Die Klinge 16 ist mit unterbrochener Linie dargestellt. Die Klinge 16 (siehe Fig. 12) gleitet ebenfalls an der Führungsfläche 57. An dem vorderen Endbereich 19 verringert sich der Abstand einer Innenfläche 60 der Führungsschiene 13 zu der Unterfläche, um in diesem Bereich die Klinge 16 zu führen.

In den Fig. 13 und 14 sind lediglich der Klingenträger 14 und der Schlitten 29 in Vergrößerung dargestellt.

In den Fig. 15 und 16 ist der Klingenträger 14 in der vordersten Position angeordnet, die Klinge 16 hat also die maximale Austrittslänge I. Der Mitnehmer 53 ist an einen dem Endbereich 61 gegenüberliegenden Endbereich 63 des Langlochs 54 bewegt. Es ist zu sehen, dass die Feder 26 unterhalb der Unterfläche 59 positioniert ist.

Gemäß der Fig. 17 und 18 ist die Verriegelungsvorrichtung zu erkennen. In Fig. 17 befindet sich der Riegel 31 in Eingriff mit einer der Aussparungen 32 in der Riegelposition. Das Druckstück 33 wird von der Feder 35 gegen die Sicherheitsfläche 36 des Klingenträgers 14 gedrückt. Um den Riegel 17 in Richtung y1 in die Löseposition zu bewegen, muss das Druckstück 33 von dem Positionsbereich 37 auf den Positionsbereich 38 bewegt werden und dabei die Stufe 43 überwinden, wozu ein erhöhter Kraftaufwand notwendig ist. Gemäß Fig. 18 befindet sich der Riegel 17 in der Löseposition. Das Druckstück 33 steht mit dem Positionsbereich 38 in Kontakt. Die Bewegung des Riegels 17 in Richtung y2 in die Riegelposition kann ohne erhöhten Kraftaufwand erfolgen, weil das Druckstück 33 die Stufe 43 hinabbewegt wird.

Nachfolgend wird die Funktion des Messers 10 beschrieben. Um die Klinge 16 aus der Sicherheitsposition gemäß Fig. 1in eine beliebige Schneidposition zu verstellen, ist der Riegel 31 in die Löseposition zu verstellen, und der Klingenträger 14 entgegen Federkraft der Feder 26 in Richtung x1 zu bewegen, bis zum Bsp. eine der Positionen gemäß Fig. 2 oder Fig. 4 erreicht ist. Dann kann der Riegel 31 in Richtung y2 in die Riegelposition verstellt werden, indem er in Eingriff mit einer Aussparung 32 bewegt wird.

Da die Aussparungen 32 von dem Benutzer erkennbar sind, kann auch optisch festgestellt werden, ob sich der Riegel 31 in der Riegelposition befindet. Zusätzlich erhält der Benutzer eine haptische Rückmeldung, wenn beim Verstellen des Riegels 31 von der Löseposition in die Riegelposition das Druckstück 33 sich die Stufe 43 hinabbewegt.

Um einen Klingenwechsel durchführen zu können, wird der Klingenträger 14 zunächst in die Sicherheitsposition gemäß Fig. 1 verstellt und der Riegel 31 in die Riegelposition bewegt. Die Klinge 16 ist dann derart in der Führungsschiene 13 des Gehäuses 11 aufgenommen, dass der Benutzer nicht in Kontakt mit der Schneide 39 geraten kann. Der Gehäuseriegel 22 wird geöffnet und das Verschließteil 21 wird relativ zu dem Gehäuse 11 abgeschwenkt, so dass die hintere Öffnung 56 der Führungsschiene 13 nicht mehr von dem Verschließteil 21 blockiert ist.

Der Klingenträger 14 kann dann zunächst entriegelt werden, indem der Riegel 31 in die Löseposition bewegt wird und anschließend über die hintere Öffnung 56 aus der Führungsschiene 13 entnommen werden (siehe Fig. 10). Da die Mitnahmefläche 58 des Klingeneträgers 14 und der Mitnehmer 53 des Schlittens 29 Kupplungselemente darstellen, die ohne Weiteres ein Lösen der Mitnahmefläche 58 von dem Mitnehmer 53 in Richtung x2 ermöglichen, kann der Klingenträger 14 dem Gehäuse 11 entnommen werden, während der Schlitten 29 an dem Gehäuse 11 verbleibt. Der Mitnehmer 53 ist von der Feder 26 an den Endbereich 61 des Langlochs 54 bewegt.

Nach dem Klingenwechsel erfolgt die Montage in umgekehrter Reihenfolge, wobei der Klingenträger 14 mit der Klinge 16 in die Führungsschiene 13 eingeführt und der Riegel 31 in die Riegelposition bewegt wird. Anschließend wird das Verschließteil 21 wieder in eine Schließposition geschwenkt, in welcher die hintere Öffnung 56 blockiert ist. Der Gehäuseriegel 22 verrastet in der Schließposition automatisch an dem Gehäuse 11. Das Messer ist dann wieder einsatzbereit.

Der Schutzumfang der vorliegenden Erfindung wird durch die angefügten Ansprüche definiert.

## Patentansprüche

1. Messer mit einem Gehäuse (11) und mit einem Klingenträger (14), in welchem eine Klinge (16) befestigbar ist und welcher in dem Gehäuse (11) zwischen einer Sicherheitsposition, in welcher der Klingenträger (14) derart in einer hinteren Position angeordnet ist, dass die Klinge (16) nicht über von dem Gehäuse (11) gebildete Schutzmittel vorragt und wenigstens einer Schneidposition, in welcher die Klinge (16) über die Schutzmittel vorsteht, bewegbar ist, mit Federmitteln (26), welche zwischen dem Gehäuse (11) und dem Klingenträger (14) angeordnet sind und den Klingenträger (14) in die Sicherheitsposition belasten, wobei der Klingenträger (14) erste Arretiermittel (17) umfasst, die mit zweiten Arretiermitteln (18) an dem Gehäuse (11) lösbar in Eingriff bringbar sind, um den Klingenträger (14) in wenigstens zwei Schneidpositionen mit unterschiedlichen Klingenaustrittslängen zu arretieren, wobei das Gehäuse (11) eine langlochartige Lateralöffnung (23) umfasst, die sich parallel zu der Bewegungsrichtung (x1, x2) des Klingenträgers (14) erstreckt, wobei die Lateralöffnung (23) von einer Verbindung zwischen dem Klingenträger (14) und einer Betätigung (15) durchgriffen ist, **dadurch gekennzeichnet, dass** die zweiten Arretiermittel der Lateralöffnung benachbart, in Bewegungsrichtung des Klingenträgers versetzt und von außen sichtbar an dem Gehäuse angeordnet sind.

2. Messer nach Anspruch 1, **dadurch gekennzeichnet, dass** die ersten Arretiermittel (17) wenigstens einen zwischen einer Riegelposition und einer Löseposition bewegbaren Riegel (31) umfassen.

3. Messer nach Anspruch 2, **dadurch gekennzeichnet, dass** der Riegel (31) auf einer gebogenen Bahn, insbesondere auf einer Kreisbahn geführt ist.

4. Messer nach einem der Ansprüche 2 oder 3, **dadurch gekennzeichnet, dass** die zweiten Arretiermittel (18) wenigstens zwei Riegelsitze umfassen.

5. Messer nach einem der vorangehenden Ansprüche, **dadurch gekennzeichnet, dass** die ersten Arretiermittel (17) mit einer Sicherungsvorrichtung (62) arretierbar sind.

6. Messer nach einem der vorangehenden Ansprüche, **dadurch gekennzeichnet, dass** die ersten Arretiermittel (17) ein Druckstück (33) umfassen, welches mit dem Klingenträger (14) bewegungsverbunden ist und von Federmitteln (35) gegen eine Sicherungsfläche (36) des Klingenträgers (14) belastet ist.

7. Messer nach Anspruch 6, **dadurch gekennzeichnet, dass** die Sicherungsfläche (36) wenigstens einen Positionsbereich (37, 38) für das Druckstück (33) umfasst.

8. Messer nach Anspruch 7, **dadurch gekennzeichnet, dass** wenigstens ein erster Positionsbereich (37) mittels einer Stufe (43) von einem zweiten Positionsbereich (38) separiert ist und dass bei der Bewegung zwischen dem ersten Positionsbereich (37) und dem zweiten Positionsbereich (38) die Stufe (39) überwunden werden muss.

9. Messer nach einem der Ansprüche 6 bis 8, **dadurch gekennzeichnet, dass** das Druckstück (33) als Metallteil ausgebildet ist.

10. Messer nach einem der vorangehenden Ansprüche, **dadurch gekennzeichnet, dass** das Gehäuse (11) Führungsmittel zur Führung des Klingenträgers (14) ausbildet.

11. Messer nach einem der vorangehenden Ansprüche, **dadurch gekennzeichnet, dass** das Gehäuse (11) eine Führungsschiene (13) als Führungsmittel umfasst, in welcher der Klingenträger (14) geführt ist.

12. Messer nach Anspruch 11, **dadurch gekennzeichnet, dass** das Gehäuse einen Mantelbereich (12) umfasst, von welchem die Führungsschiene (13) wenigstens teilweise aufgenommen ist.

## Claims

1. Knife having a housing (11) and having a blade carrier (14), in which a blade (16) can be fixed and which can be moved in the housing (11) between a safety position, in which the blade carrier (14) is arranged in a retracted position in such a way that the blade (16) cannot protrude beyond the protection means formed by the housing (11), and at least one cutting position, in which the blade (16) projects beyond the protection means, having spring means (26), which are arranged between the housing (11) and the blade carrier (14) and load the blade carrier (14) into the safety position, wherein the blade carrier (14) comprises first arresting means (17), which can be detachably engaged with second arresting means (18) on the housing (11), in order to lock the blade carrier (14) in at least two cutting positions with different blade projection lengths, wherein the housing (11) comprises a slot-like lateral opening (23), which extends parallel to the movement direction (x1, x2) of the blade carrier (14), wherein the lateral opening (23) is penetrated by a connection between the blade carrier (14) and an actuation (15), **characterised in that** the second arresting means are arranged adjacent to the lateral opening, offset in the movement direction of the blade carrier and visible from the outside on the housing.

2. Knife according to claim 1, **characterised in that** the first arresting means (17) comprise at least one bolt (31) which can be moved between a lock position and a release position.

3. Knife according to claim 2, **characterised in that** the bolt (31) is guided on a curved track, in particular on a circular track.

4. Knife according to one of claims 2 or 3, **characterised in that** the second arresting means (18) comprise at least two bolt seats.

5. Knife according to one of the preceding claims, **characterised in that** the first arresting means (17) can be locked with a securing device (62).

6. Knife according to one of the preceding claims, **characterised in that** the first arresting means (17) comprise a pressure piece (33), which is movement-connected to the blade carrier (14) and is loaded against a securing surface (36) of the blade carrier (14) by spring means (35).

7. Knife according to claim 6, **characterised in that** the securing surface (36) comprises at least one position region (37, 38) for the pressure piece (33).

8. Knife according to claim 7, **characterised in that** at least one first position region (37) is separated from a second position region (38) by means of a step (43), and the step (39) has to be overcome during the movement between the first position region (37) and the second position region (38).

9. Knife according to one of claims 6 to 8, **characterised in that** the pressure piece (33) is designed as a metal part.

10. Knife according to one of the preceding claims, **characterised in that** the housing (11) forms guiding means for guiding the blade carrier (14).

11. Knife according to one of the preceding claims, **characterised in that** the housing (11) comprises a guide rail (13) as a guiding means, in which the blade carrier (14) is guided.

12. Knife according to claim 11, **characterised in that** the housing comprises a cladding region (12), by which the guide rail (13) is at least partially accommodated.

## Revendications

1. Couteau comprenant un boîtier (11) et un porte-lame (14) dans lequel une lame (16) peut être fixée et qui est disposé dans le boîtier (11) entre une position de sécurité, dans laquelle le porte-lame (14) est disposé dans une position arrière de telle sorte que la lame (16) ne dépasse pas des moyens de protection formés par le boîtier (11), et au moins une position de coupe, dans laquelle la lame (16) dépasse des moyens de protection, avec des moyens à ressort (26) qui sont disposés entre le boîtier (11) et le porte-lame (14) et qui sollicitent le porte-lame (14) dans la position de sécurité, le porte-lame (14) comprenant des premiers moyens de blocage (17) qui peuvent être engagés de manière amovible avec des seconds moyens de blocage (18) sur le boîtier (11) de manière amovible afin de bloquer le support de lame (14) dans au moins deux positions de coupe avec différentes longueurs de sortie de lame, le boîtier (11) comprenant une ouverture latérale (23) en forme de trou oblong qui s'étend parallèlement à la direction de déplacement (x1, x2) du porte-lame (14), l'ouverture latérale (23) étant traversée par une liaison entre le porte-lame (14) et un dispositif d'actionnement (15), **caractérisé en ce que** les seconds moyens de blocage sont disposés sur le boîtier à proximité de l'ouverture latérale, décalés dans la direction de déplacement du porte-lame et visibles de l'extérieur.

2. Couteau selon la revendication 1, **caractérisé en ce que** les premiers moyens de blocage (17) comprennent au moins un verrou (31) mobile entre une position de verrouillage et une position de déverrouillage.

3. Couteau selon la revendication 2, **caractérisé en ce que** le verrou (31) est guidé sur une trajectoire courbe, en particulier sur une trajectoire circulaire.

4. Couteau selon l'une des revendications 2 ou 3, **caractérisé en ce que** les seconds moyens de blocage (18) comprennent au moins deux sièges de verrouillage.

5. Couteau selon l'une des revendications précédentes, **caractérisé en ce que** les premiers moyens de blocage (17) peuvent être bloqués à l'aide d'un dispositif de sécurité (62).

6. Couteau selon l'une des revendications précédentes, **caractérisé en ce que** les premiers moyens de blocage (17) comprennent une pièce de pression (33) qui est reliée au porte-lame (14) de manière à pouvoir se déplacer et qui est sollicitée par des moyens à ressort (35) contre une surface de sécurité (36) du porte-lame (14).

7. Couteau selon la revendication 6, **caractérisé en ce que** la surface de sécurité (36) comprend au moins une zone de positionnement (37, 38) pour la pièce de pression (33).

8. Couteau selon la revendication 7, **caractérisé en ce qu'**au moins une première zone de positionnement (37) est séparée d'une deuxième zone de positionnement (38) par une marche (43) et **en ce que**, lors du mouvement entre la première zone de positionnement (37) et la deuxième zone de positionnement (38), la marche (39) doit être franchie.

9. Couteau selon l'une des revendications 6 à 8, **caractérisé en ce que** la pièce de pression (33) est conçue comme une pièce métallique.

10. Couteau selon l'une des revendications précédentes, **caractérisé en ce que** le boîtier (11) forme des moyens de guidage pour guider le porte-lame (14).

11. Couteau selon l'une des revendications précédentes, **caractérisé en ce que** le boîtier (11) comprend un rail de guidage (13) comme moyen de guidage, dans lequel le porte-lame (14) est guidé.

12. Couteau selon la revendication 11, **caractérisé en ce que** le boîtier comprend une zone d'enveloppe (12) dans laquelle le rail de guidage (13) est au moins partiellement disposé.
